# EUROPÄISCHE PATENTANMELDUNG

(11) **EP 2 814 001 A1**
(43) Veröffentlichungstag der Anmeldung: **17.12.2014**
(21) Anmeldenummer: 13172033.6
(22) Anmeldetag: 14.06.2013
(51) Int. Cl.: G07B 15/02

(54) **Verfahren und System gegen Manipulationen bei e-Ticketing-Systemen**

(71) Anmelder: Siemens Schweiz AG, 8047 Zürich (CH); Siemens Aktiengesellschaft, 80333 München (DE)
(72) Erfinder: Kalbermatter, Marcel, 3940 Steg (CH); Eberhardt, Uwe, 81539 München (DE); Faubel, Peter, 38154 Königslutter (DE); Glänzer, Martin, 81827 München (DE); Roskosch, Richard, 85521 Ottobrunn (DE); Windolf, Wolfgang, 38179 Schwülper (DE)
(74) Vertreter: Maier, Daniel Oliver

(57) **Zusammenfassung**

Zur Verhinderung von Manipulationen durch gezieltes Abschirmen und im Falle einer Billetkontrolle manuelles Aufwecken von e-Tickets (10) mit Hilfe von tragbaren Aufwecksendern wird ein Verfahren zur Registrierung von e-Tickets (10) in einem Verkehrsmittel (30) vorgeschlagen, bei dem die Zeit zwischen Empfang eines bestimmten Aufweckcodes aus einer Menge gültiger möglicher Aufweckcodes und dem Beginn einer bidiektionalen Kommunikation mit einer Sende-/Empfangseinheit vom e-Ticket übermittelt wird und in den transportmittelseitigen Komponenten verglichen wird. Bei Ungleichheit ist auf einen Manipulationsversuch zu schliessen. Da nur die systemimmanenten Teile des e-Ticketingsystems den Zeitpunkt des Aussendens des jeweiligen Aufweckcodes und des Beginns der bidirektionalen Kommunikation kennen, ist damit eine wirksame Massnahme zur Immunisierung solcher e-Ticketing-Systeme gegen derartige Manipulationsversuche geschaffen worden.

## Beschreibung

Die vorliegende Erfindung bezieht sich auf ein Verfahren und ein System gegen Manipulationen bei e-Ticketing-Systemen gemäss den unabhängigen Patentansprüchen.

Die generelle Funktionalität und die Anforderungen an ein e-Ticketing-System in einem Fahrzeug des öffentlichen Verkehrs kann beispielsweise den in [2] und [3] angegebenen Quellen entnommen werden. Elektronische Billette bzw. elektronische Fahrscheine sind auch unter dem Begriff e-Tickets bekannt. Im Folgenden werden die vorgenannten zwei Begriffe kurz unter e-Ticket subsumiert. Ebenso werden Fahrzeuge des OeV - wie auch Kursschiffe - unter dem Begriff (öffentliches) Verkehrsmittel subsumiert.

Es werden im wesentlichen zwei verschiedene Ticketing-Systeme unterschieden:

CiCo Check-in/Check-Out
Ein Fahrgast hält bewusst beim Betreten und beim Verlassen des Verkehrsmittels bzw. des Bahnsteig-Bereichs sein Billett kurz vor eines der zum Abrechnungssystem gehörenden Lesegeräte, korrekterweise «Sende-/Empfangseinheiten». Die Abfrage des Billetts - im folgenden stets e-Ticket genannt - erfolgt durch eine Nahdistanz-Funkverbindung, wie z.B.
- Proximity, ISO/IEC 14443,
   Reichweite bis 10cm;
- Vincinity, ISO/IEC 15693, 13.56MHz;
   Reichweite 1 - 1.5m.

BiBo Be-in/Be Out
Bei komfortableren Systemen ist es nur noch nötig, dass der Fahrgast sein elektronisches Billett auf sich trägt:
Das Billett wird per Funk innerhalb der befahrenen Streckenabschnitte automatisch von den in den Wagen installierten Leseeinheiten erfasst und die so gewonnenen Daten einem automatischen Abrechnungssystem zugeführt.
Eine Interaktion des Benutzers ist nicht mehr notwendig.
Es braucht auch keinen Check-Out-Vorgang. Somit lässt sich der Fahrgastfluss erheblich beschleunigen, insbesondere beim gleichzeitigen Ein-/Aussteigen der Passagiere.

Aus der Schrift EP 1 201 693 B1 [1] ist ein BiBo-Verfahren und ein System zur Erfassung von elektronischen Billette (e-Ticket) bekannt. Dem in der Schrift [1] offenbarten System liegt folgende Funktionalität zugrunde:
Aus Gründen der Autonomie befinden sich die Billette in einem Schlafzustand. Beim Eintritt in ein Verkehrsmittel werden die e-Tickets durch ein Nahfeld, z.B. 6.78Mhz geweckt und unidirektional mit einer ID sowie einer Timing Information «gestempelt». Die ID bezieht sich auf den im Eingangsbereich befindlichen Wecksender und die Timing Information auf Beginn und Intervall einer bidirektionalen Kommunikation zwischen e-Ticket und einer im Wagen befindlichen Sende- und Empfangseinheit. Durch das Protokoll können bei diesem System Fehlerfassungen und Manipulationen verhindert werden, so z.B.
   - Parallelfahrt auf einem Velo oder durch Parallelfahrt zweier Züge
   - Betrugsversuche durch temporäres Versorgen des e-Tickets in eine metallene Zigarettenschachtel.

Ein e-Ticket wie vorhin beschrieben kann nur dann erfasst werden, wenn die dazu notwendigen Funkverbindungen zwischen dem e-Ticket und den im Verkehrsmittel installierten Sende-/Empfangseinheiten auch tatsächlich zustande kommen, und nur dann kann die eine getätigte Fahrt über ein Hintergrundsystem ordnungsgemäß abgerechnet werden.

Unrechtmäßige Nutzer könnten versuchen, die Erfassung eines e-Tickets so zu manipulieren, dass eine reguläre Abrechnung nicht erfolgt oder nicht erfolgen kann. Einerseits müssen deshalb für ein e-Ticketsystem zumindest rudimentäre Trage- und Benutzungsvorschriften für die Fahrgäste erlassen werden, die verhindern, dass das e-Ticket mehr oder weniger vollständig abgeschirmt getragen wird. Andererseits muss es auch entsprechende systemtechnische Vorkehrungen geben, um Manipulationen zu verhindern.

Eine Möglichkeit zur Manipulation wird im Folgenden beschrieben:

Verhindert ein unrechtmäßiger Nutzer das Aufwecken seiner elektronischen Fahrkarte beim Betreten des Verkehrsmittels, so würde auch keine Abrechnung der Fahrt stattfinden. Das Verhindern des Aufweckens könnte z. B. durch das Einbringen der Fahrkarte in ein abschirmendes Behältnis bewerkstelligt werden. Das Aufwecksignal im Eingangsbereich der Wagen wird zweckmäßigerweise nur gesendet, während der Wagen im Bahnhof steht und die Türen geöffnet sind. Im Falle einer Billettkontrolle, die ja nur während der Fahrt durchgeführt wird, müsste der unrechtmäßige Nutzer seine bislang nicht ordnungsgemäß erfasste elektronische Fahrkarte manuell dazu veranlassen, sich bei den Funkbasisstationen im Wagen anzumelden. Das manuelle Aufwecken des e-Tickets könnte z. B. ohne einen weiteren Eingriff selbst durch ein kleines Gerät vorgenommen werden, dass den von den Aufwecksendern übermittelten Code nachahmt. Das kleine Gerät könnte hierfür, je nach Auslegung des e-Ticketing-Systems entweder feste Aufweck-Codes verwenden oder beim Betreten des Verkehrsmittels den von den Aufwecksendern übermittelten Aufweckcode zwischenspeichern und im Falle eines manuellen Aufweckens der Karte wiedergeben. So würde dem unrechtmäßigen Nutzer zwar im Falle einer Billettkontrolle der reguläre Fahrpreis berechnet, aber jede Fahrt ohne Billettkontrolle würde unberechnet bleiben.
Eine besondere Gefahr ergibt sich aus der Möglichkeit, dass die zum Aufwecken benötigten kleinen Geräte in größerer Stückzahl angefertigt und vertrieben werden. Mit solchen massenweise im Einsatz stehenden Geräten kann eine grosse Personengruppe die reguläre Erfassung in einem Verkehrsmittel vermeiden und so eine Berechnung des Fahrpreises verhindern. Ein (manueller) Eingriff in das e-Ticket ist zur Umgehung der regulären Abrechnung des Fahrpreises nicht notwendig.

Die vorstehend geschilderte Möglichkeit zur Manipulation könnte wie folgt gelöst werden:
Die Erfassung bzw. der Kommunikationsaufbau mit den e-Tickets nach dem Aufwecken des elektronischen Fahrscheins erfolgt sehr zeitnah nach dem Schließen der Türen und der Abfahrt des Verkehrsmittels. Kurze Zeit danach ist keine Erfassung von e-Tickets an den Sende-/Empfangseinheiten mehr möglich. Diese Lösung ist aber nur in gewissen Grenzen umsetzbar, denn es muss auch dann eine korrekte Erfassung der e-Tickets gewährleistet sein, wenn an einer Haltestelle viele Personen in kurzer Zeit in den Wagen steigen. Beim Durchlaufen des Eingangsbereichs werden sämtliche elektronischen Fahrscheine sofort aufgeweckt. Für den Kommunikationsaufbau zwischen den einzelnen Fahrscheinen und den Sende-/Empfangseinheiten im Zug und für die Kommunikation zur eigentlichen Erfassung der Fahrt nach Fahrtantritt wird aber aufgrund begrenzter Übertragungskapazitäten im Funkkanal eine gewisse Zeitspanne benötigt. Auch kann es vorkommen, daß aufgrund ungünstiger Umstände vorübergehend kein Kommunikationsaufbau zwischen einzelnen e-Tickets und den Sende-/Empfangseinheiten stattfinden kann; Beispiel: Sehr viele Personen stehen dicht in einem Wagen → «Gedränge». So sollte es durchaus möglich sein, dass der Kommunikationsablauf zur Erfassung auch zu einem späteren Zeitpunkt während der Fahrt (aber noch innerhalb des betreffenden Streckenabschnitts) stattfinden kann. Zur Umgehung bestimmter Manipulationen und zur Vermeidung falscher Abrechnungen (z. B. bei Passagieren mit e-Tickets am Bahnsteig) liefern die Aufwecksender nur ein Aufwecksignal, solange die Türen geöffnet sind. Schließen sich die Türen und wird die Fahrt begonnen, so werden die Aufwecksender abgeschaltet, so dass von da an für den Rest des betreffenden Streckenabschnittes keine Fahrscheine mehr auf reguläre Art aufgeweckt werden können.

Das Dokument EP 1 362 330 B1 [4] offenbart ein Verfahren, bei dem beim Eintritt eines e-Tickets in ein Fahrzeug beim Aufwecken u.a. folgende Informationen übermittelt werden:
- Identität des Aufwecksenders,
- Zeiteinheit, Zeitbezug,
- spezifischer Befehl an das e-Ticket.
   Durch den Empfang dieser Informationen (in der Schrift [4] wird dies auch als elektronische Stempelung bezeichnet) wird das e-Ticket veranlasst, gemäss der Zeiteinheit und dem Zeitbezug ein zweites Sende-/Empfangsmodul intermittierend ein- und auszuschalten, um während dem eingeschalteten Zustand eine bidirektionale Kommunikation mit der im Fahrzeug angeordneten Sende-/Empfangseinheit zu etablieren und damit die Anwesenheit des e-Tickets zu registrieren. Dies wurde wegen der Autonomieanforderung von rund 3a der e-Tickets damals so gelöst. Die Übermittlung der Identität ist deshalb von Bedeutung, weil in einem grossen Bahnhof beim vorbei marschieren an offenen Türen jedes Ticket "geweckt" wird und dann nach erfolgtem Einsteigen und Abfahrt in einem Wagen die letzte Stempelung für einen Plausibilitätscheck verwendet wird.

Ausgehend von diesem nächstliegenden Stand der Technik gemäss der Schrift [4] liegt der vorliegenden Erfindung daher die Aufgabe zugrunde, ein Verfahren und System zur Erfassung eines e-Tickets anzugeben, welche Verfahren und System immun gegen mitgebrachte Aufwecksender sind und somit auch immun gegen imitierte Weckvorgänge.

Diese Aufgabe wird durch die in den unabhängigen Patentansprüchen angegebenen Massnahmen gelöst. Vorteilhafte Ausgestaltungen der Erfindung sind in weiteren Ansprüchen angegeben.

Da weder ein Störsender noch eine diesen Störsender bedienende Person wissen können, zu welchem exakten Zeitpunkt welche Aufweckcodes ausgesandt werden, hat eine Aussendung selbst eines valablen Aufweckcodes keine Wirkung, da ein so erzeugter Zeitwert beim Vergleich in der Sende-Empfangseinheit nicht übereinstimmt. Durch ein entsprechend feines Zeitraster 10ms .. 100ms lässt sich die Wahrscheinlichkeit eines zufällig richtigen Zeitwertes weiter verringern. Durch eine Vereinbarung von variablen Aufweckcodes kann unter Umständen auch erreicht werden, dass solche Störsender nicht einmal die e-Tickets aufwecken zu vermögen. Die Variabilität kann sich beziehen auf
- die Zeitpunkte des Aussendens eines Aufweckcodes;
- die Ausgestaltung des Aufweckcodes,
- Länge des Aufweckcodes.
Da nun nur die systemimmanenten Teile eines e-Ticketing-Systems den Zeitpunkt des Aussendens eines Aufweckcodes und des Beginns der bidirektionalen Kommunikation kennen, ist damit eine wirksame Massnahme zur Immunisierung solcher e-Ticketing-Systeme gegen Manipulationsversuche geschaffen worden.

Die Erfindung wird nachfolgend anhand der Zeichnung beispielsweise näher erläutert. Dabei zeigen:

Figur 1 Längsdarstellung der Anordnung von zwei Sende-/Empfangseinheiten in einem Eisenbahnwagen für die Erfassung von e-Tickets;

Figur 2 Blockschaltbild einer Sende-/Empfangseinheit in einem e-Ticket;

Figur 3a beispielhafter Ausschnitte aus einem Datentelegrammen in der Richtung e-Ticket zu Sende-/Empfangseinheit;

Figur 3b beispielhafter Ausschnitte aus einem Datentelegrammen mit einem Index in der Richtung e-Ticket zu Sende-/Empfangseinheit.

Figur 1 zeigt einen Querschnitt durch einen Eisenbahnwagen 30 als Beispiel eines Verkehrsmittels 30. An der Decke des Eisenbahnwagens 30 sind zwei Sende-/Empfangseinheiten 20₁ und 20₂ installiert. Diese Sende-/Empfangseinheiten 20₁ und 20₂ sind je mit einer Antenne versehen. Für die Sende-/Empfangseinheit 20₁ ist der zugehörige Erfassungsbereich 21₁ dargestellt. Innerhalb dieses Erfassungsbereiches 21 können e-Tickets 10 eine vorzugsweise bidirektionale Kommunikation mit der Sende-/Empfangseinheit 20₁ mittels Datentelegrammen aufnehmen, die als Ergebnis eine Registrierung der e-Tickets 10 für die Abrechnung einer bezogenen Fahrleistung herangezogen werden. In der Figur 1 sind die e-Tickets 10 so dargestellt, dass sie einem sitzenden Passagier, stehenden Passagieren und einem Hund (unter einer Sitzbank) zugeordnet werden können.

Figur 2 zeigt ein Blockschaltbild eines e-Tickets 10. Werden vom e-Ticket 10 über die entsprechende Antenne Informationseinheiten empfangen, so gelangen diese in demodulierter und auf Logikpegel umgesetzter Form zum Mikrocontroller. Die Informationseinheiten haben die Wirkung eines Aufwecksignals und sind in der FIG 2 mit «HF-Signal zum Aufwecken» bezeichnet. HF steht in diesem Kontext beispielsweise für Frequenzen im Bereich 6,78 MHz, also hinsichtlich der Empfangsbedingungen im sogenannten Nahfeld. Der Mikrocontroller läuft im Schlafzustand des e-Tickets 10 in einem Low Power Modus. Dieser Low Power Modus ermöglicht es trotz einer niedrigen Stromaufnahme bzw. Energieaufnahme die empfangene Aufwecksignalfolge - hier als Aufweckcode bezeichnet - mit einer Liste gültiger Aufweckcodes zu vergleichen. Die Menge der gespeicherten Aufweckcodes muss eine solche Mächtigkeit haben, dass dadurch bereits eine erste wirkungsvolle Hürde zur Vermeidung der Imitation eines Aufwecksignals durch einen Störsender entsteht. Zusätzlich zur Mächtigkeit, also der Anzahl gespeicherter Aufweckcodes ist die Länge des Aufweckcodes ein wesentliches Sicherheitsmerkmal. Bei einer gefundenen Übereinstimmung zwischen empfangenem und gespeichertem Aufweckcode wird das e-Ticket 10 aus dem Schlafzustand heraus aufgeweckt und das e-Ticket 10 startet Kommunikationsversuche mit der mindestens einen im Wagen 30 installierten Sende-/Empfangseinheit 20. Es ist unerheblich, ob es eine oder mehrere Sende-/Empfangseinheiten 20₁, 20₂ in einem Verkehrsmittel 30 vorhanden sind. Mit dem Beginn der Kommunikationsversuche legt der Mikrocontroller die (gültige) empfangene Aufwecksignalfolge in einem internen Zwischenspeicher ab und startet eine interne Einrichtung zur Zeitmessung. Dies ist im Mikrocontroller zumeist als Timer-Funktionsblock vorhanden. Das Taktsignal für den Mikrocontroller wird mit Hilfe des im Blockschaltbild ebenfalls dargestellten Quarzes erzeugt. Von diesem Taktsignal wird im gegebenen Beispiel auch der Schritttakt für die Einrichtung zur Zeitmessung abgeleitet, weshalb die Zeitmessung eine vergleichsweise hohe Genauigkeit aufweist.

Kommt nun eine bidirektionale Kommunikation zwischen e-Ticket 10 und einer Sende-/Empfangseinheit 20 im Wagen 30 zustande, so sendet im weiteren Verlauf dieser Kommunikation das e-Ticket 10 die empfangene Aufwecksignalfolge, d.h. den Aufweckcode und einen Wert für die Zeit, die zwischen dem Empfang des Aufweckcodes mit der Wirkung eines Aufwecksignals und dem Zeitpunkt des erfolgreichen Kommunikationsaufbaus vergangen ist, in einem Datentelegramm an die Sende-/Empfangseinheit 20. In der Sende-/Empfangseinheit 20 wird daraufhin verglichen, ob die übermittelte Aufwecksignalfolge bzw. Aufweckcode auch zum übertragenen Zeitwert passt. Ein eingangs beschriebener Manipulationsversuch hat somit keinen Erfolg, weil übermittelter Aufweckcode und die Zeitspanne nicht zusammen passen. Stimmen die beiden Zeitwerte nicht überein, ist auf einen Manipulationsversuch zu schliessen. Dazu ist erforderlich, dass Aufwecksender 22 und Sende-/Empfangseinheit 20 miteinander verbunden sind, sei es wired oder by radio. Besonders für kleinere Verkehrsmittel kann es auch vorteilhaft sein, Aufwecksender 22 und Sende-/Empfangseinheit 20 in einer Einheit unterzubringen.

Damit nicht die Gelegenheit besteht, das e-Ticket 10 mit dem eingangs beschriebenen Störgerät durch verschiedene gültige Aufwecksignalfolgen nacheinander immer wieder aufzuwecken, um empirisch eine passende Kombination von Aufweck-codes und dazu passendem Zeitwert zu erzielen, könnte beispielsweise ein fehlgeschlagener Versuch zusammen mit einer ID-Nummer des e-Tickets 10 in der Sende-/Empfangseinheit 20 vorübergehend hinterlegt werden. Das betreffende e-Ticket 10 ist daraufhin für den aktuellen Streckenabschnitt gesperrt.

Der vorgenannte Vergleich und die Feststellung einer Manipulation kann durch die Sende-/Empfangseinheit wie folgt alternativ oder kumulativ ausgewertet werden:
- Lautsprecherdurchsage an die Passagiere;
- Signal an den Führer des Verkehrsmittels (30);
- Versenden einer Nachricht an eine übergeordnete Leitstelle;
- per Funk versendete Mitteilung an mobile Kontrollgeräte.

Das zuvor erwähnte Versenden einer Nachricht, das ist eine sogenannte Alarmmeldung, an eine übergeordnete Leitstelle eines Verkehrsunternehmens aufgrund eines erkannten Manipulationsversuchs erfolgt beispielsweise über eine entsprechende Mitteilung von im Fahrzeug installierten Komponenten, wie z. B. einem Sende-/Empfangsgerät 20₁ oder 20₂, an das Hintergrundsystem und über eine entsprechende Weiterleitung an eine Zentrale, damit Funkmonitoring-Beamte mit Funkmonitoring-Gerätschaften sowie Polizeikräfte zum betreffenden Verkehrsmittel 30 ernstfallmässig ausgesandt werden können. Das Versenden einer entsprechenden Nachricht kann bis zum Hintergrundsystem auf ähnliche Art wie die Übermittlung von Abrechnungsdaten erfolgen.

Die zuvor erwähnte, per Funk versendete Mitteilung an mobile Kontrollgeräte aufgrund eines erkannten Manipulationsversuchs kann beispielsweise direkt von im Fahrzeug installierten Komponenten, wie z. B. einem Sende-/Empfangsgerät 20₁ oder 20₂ ausgehen. Hierbei würden diese Komponenten ein entsprechendes Funktelegramm einschliesslich einer geeignet gewählten Adressierung an im Fahrzeug befindliche mobile Kontrollgeräte senden, die Kontrolleure zur Prüfung gültiger e-Tickets mit sich führen. Dabei werden entsprechende Protokollelemente der bereits implementierten Radiokommunikation zwischen e-Tickets und der Sende-/Empfangseinheit benutzt. Durch das Kontrollgerät werden die Kontrolleure gegebenenfalls auf den Manipulationsversuch aufmerksam gemacht und können daraufhin gezielt nach dem entsprechenden Fahrgast suchen. Die Datentelegramme zur Meldung eines erkannten Manipulationsversuchs können auch indirekt durch weitere Komponenten des im Fahrzeug installierten Abrechnungssystems an die mobilen Kontrollgeräte übermittelt werden, z. B. über "Wireless Gateways". Diese Komponenten empfangen beispielsweise von Sende-/Empfangsgeräten 20₁ oder 20₂ ausgesendete Funktelegramme und leiten sie an andere Kommunikationspartner, wie z. B. eben die mobilen Kontrollgeräte, weiter.

Über die in der FIG 2 unten links gezeigte Antenne werden Datentelegramme zur Sende-/Empfangseinheit 20 bidirektional übermittelt, dazu ist dort die Bezeichnung «HF-Signal Kommunikation mit den Sende-/Empfangseinheiten» zu finden. HF hat hier eine andere Bedeutung, vorzugsweise werden hier Frequenzen nahe dem GSM-Band verwendet.

Die Figur 3a zeigt einen beispielhaften Ausschnitt aus einem möglichen Datentelegramm, das vom e-Ticket 10 zur Sende-/Empfangseinheit 20 gesendet wird. Der erste Teil des Ausschnitts zeigt einen 16-Bit langen Aufweckcode. Der zweite Teil des in FIG 3a gezeigten Teils zeigt die Zeit seit dem Empfang des Aufweckcodes in einer Granularität von beispielsweise 100ms. Die vorgenannten beiden Teile brauchen nicht aufeinanderfolgend zu sein, sondern können im Datentelegramm auf einer Schicht 6 im Sinne des ISO Kommunikationsmodells ganz verschieden angeordnet sein. Wichtig ist, hiermit die Zeitspanne zwischen Empfang des Aufwecksignals durch das e-Ticket 10 und dem erfolgreichen Kommunikationsaufbau zwischen e-Ticket 10 und Sende-/Empfangseinheit 20 übertragen wird.

Die Figur 3b zeigt eine mögliche andere Struktur des Datentelegramms. Grundlage dieser Übertragung ist, dass es eine bestimmte Menge von Aufweckcodes gibt, die über einen Index/Nummerierung identifizierbar sind. Daher wird im ersten Teil des Datentelegramms der Index des tatsächlichen Aufweck-codes übertragen. In diesem Beispiel sind dafür 8 Bit vorgesehen, so dass für dieses Beispiel eine Mächtigkeit von 2⁸ = 256 verschiedenen Aufweckcodes zur Verfügung steht. Die Aufweckcodes selber können von irgendwelcher Länge sein. Auf diese Weise kann das Datentelegramm kompakter gestaltet werden, was zu kürzeren Übertragungszeiten und einem niedrigeren Energiebedarf beim e-Ticket 10 führt. Der Aufweckcode selber kann dabei eine beträchtlich länger sein, um die vorstehend beschriebene erste zusätzliche Hürde für einen erfolgreichen Manipulationsversuch zu schaffen.

Nachfolgend werden weitere vorteilhafte besondere Ausführungsformen zu Datentelegrammen und zum Aufweckcode erläutert:

i) Der Aufwecksender 22 im Wagen 30 sendet zeitlich veränderliche Aufweckcodes. Die e-Tickets 10 sind mit einer separaten Einrichtung zur Zeitmessung und einem Zwischenspeicher für empfangene Aufweckcodes ausgestattet. Der Begriff «veränderlich» bzw. variabel beinhaltet u.a.:
- Verschiedene Längen des Aufweckcodes je nach Zeitpunkt der Aussendung;
- Aufweckcode wird mittels eines Zufallsgenerators bestimmt, wichtig ist dabei, dass nur solche Aufweckcodes ausgesandt werden, die vorgängig in den e-Tickets gespeichert sind.

ii) Der Aufweckcode enthält zwei Teile:
iia) feste Codefolge, die ein e-Ticket 10 zum Aufwecken veranlasst;
iib) Datenteil, der mit zeitabhängigen Inhalten belegt ist wie beispielsweise in [1] beschrieben:
   Verfahrensschritt A, Tabelle 1 auf den Seiten 4 und 5 von [1].

iii) Die Einrichtung zur Zeitmessung wird nicht mit Hilfe eines Timer-Funktionsblockes im Mikrocontroller - siehe dazu die FIG 2 - umgesetzt, sondern mit Hilfe einer eigenen Zusatzschaltung im e-Ticket 10. Eine Möglichkeit für die Realisierung wäre hier ein Quarzoszillator, der, direkt oder in der Frequenz heruntergeteilt, einen Zählerbaustein taktet, der wiederum nach Abschluss der Zeitmessung vom steuernden Mikrocontroller ausgelesen wird. Eine weitere Möglichkeit zur Realisierung wäre ein größerer Kondensator, der ab dem Aufweckzeitpunkt kontinuierlich geladen wird und bei dem der Ladezustand am Ende der Zeitspanne über einen A/D-Wandler ausgelesen wird. Hierbei stellt die erreichte Ladespannung am Kondensator ein Maß für die vergangene Zeit dar.

Die vorstehend genannten vorteilhaften Ausführungsformen sind frei kombinierbar mit den in der Sende-/Empfangseinheit 20 implementierten Algorithmen.

### Liste der Bezugszeichen, Glossar

- 10: e-Ticket
- 20, 20₁, 20₂: Sende-/Empfangseinheit
- 21, 21₁, 21₂: Erfassungsbereich einer Sende-/Empfangseinheit
- 22: Aufwecksender, Aufweckeinheit, vorzugsweise im Eingangs- oder Durchgangsbereich eines Verkehrsmittels
- 30: Verkehrsmittel; Eisenbahnwagen, Schiff, Bus
- 31: Eingangsbereich
- 33: Sitz, Sitzplatz
- 34: Trennwand Eingangsbereich/Fahrgastraum mit Sitzen
- BOS: Behörden und Organisationen mit Sicherheitsaufgaben
- GSM: Global System for Mobile Communication
- HF: Hochfrequenz
- Id: Identität, N°
- OeV, ÖV: Öffentlicher Verkehr
- RF: Radiofrequenz
- RX: receiver, eigenständige Empfängerbausteine, die u.a. Informationen zum Empfangspegel liefern
- TX: transceiver, Sendebaustein
- UWB: Ultra Wide Band

### Liste der zitierten Dokumente

[1] EP 1 201 693 B1 «Verfahren und System zur Registrierung von Billetten» [2] «E-Ticketing»
   Siemens Schweiz AG, Industry Sector, Mobility Division, Rail Automation
   **www.litra.ch/download.php?file=dcs/users/2/3 20110316 MF dt.pdf**
   und
   **http://www.litra.ch/dcs/users/2/3 20110316 MF dt.pdf**
   Internes Aktenzeichen: 2012Q25342.
[3] «Inhalt und Struktur der Spezifikationen/Kundenschnittstelle und Zertifizierung in der VDV-Kernapplikation» Präsentation von Dipl.-Ing. Elke Fischer
   VDV-KERNAPPLIKATIONS GmbH & Co. KG
   http://www.eticket-deutschland.de/
   Internes Aktenzeichen: 2012Q25342. [4] EP 1 362 330 B1
   «Verfahren zur Registrierung von Billetten»

## Patentansprüche

1. Verfahren zur Registrierung einer definierten Anwesenheit von e-Tickets (10) in einem Verkehrsmittel (30), wobei
- die e-Tickets (10) beim Eintritt in das Verkehrsmittel (30) von einem Aufwecksender (22) aus einem Schlafzustand durch Übermittlung einer Informationseinheit geweckt werden und
- anschliessend eine bidirektionale Radiokommunikation zwischen e-Ticket (10) und einer im Verkehrsmittel (30) angeordneten Sende-/Empfangseinheit (20) zur Registrierung der Anwesenheit des e-Tickets (10) mittels Datentelegramme etabliert wird,
**gekennzeichnet durch die Verfahrensschritte**, **dass**
A die Informationseinheit einen Aufweckcode enthält;
B der Aufweckcode und die seit dem Aufwecken verstrichene
Zeit als Zeitwert vom e-Ticket (10) in einem Datentelegramm an die Sende-/Empfangseinheit (20) übermittelt wird;
C in der Sende-/Empfangseinheit (20) ein Vergleich
durchgeführt wird bezüglich
vom e-Ticket (10) übermittelter Zeitwert mit dem verkehrsmittelseitig bestimmten Zeitwert zwischen der Aussendung des betreffenden Aufweckcodes und dem Empfang des Datentelegramms **durch** die Sende-/Empfangseinheit (20),
(D) bei Feststellung einer Ungleichheit auf eine Manipulation der Registrierung einer definierten Anwesenheit von e-Tickets (10) in einem Verkehrsmittel (30) geschlossen wird.

2. Verfahren nach Anspruch 1,
**dadurch gekennzeichnet, dass**
im e-Ticket eine Menge von Aufweckcodes gespeichert ist und dass das e-Ticket nur dann aufgeweckt wird, wenn der empfangene Aufweckcode mit einem der gespeicherten Aufweckcodes übereinstimmt.

3. Verfahren nach Anspruch 1 oder 2,
**dadurch gekennzeichnet, dass**
im Verfahrensschritt B zusätzlich eine dem e-Ticket (10) zugeordnete Identnummer übermittelt wird.

4. Verfahren nach einem der Ansprüche 1 bis 3,
**dadurch gekennzeichnet, dass**
im Verfahrensschritt B ein den Aufweckcode identifizierender Index übermittelt wird und
im Verfahrensschritt C der übermittelte Index mit dem in der Sende-/Empfangseinheit (20) dem Aufweckcode korrespondierenden Index verglichen wird.

5. Verfahren nach Anspruch 3,
**dadurch gekennzeichnet, dass**
die vom Aufwecksender (22) ausgesendeten Aufweckcodes hinsichtlich des Zeitpunktes der Aussendung variabel ausgestaltet sind.

6. Verfahren nach Anspruch 5,
**dadurch gekennzeichnet, dass**
die variable Ausgestaltung eine variable Länge des Aufweckcodes beinhaltet.

7. Verfahren nach einem der Ansprüche 1 bis 6,
**dadurch gekennzeichnet, dass**
im Verfahrensschritt D bei Feststellung einer Ungleichheit von der Sende-/Empfangseinheit (20) eine Meldung abgesetzt wird.

8. Verfahren nach Anspruch 7,
**dadurch gekennzeichnet, dass**
die Meldung alternativ oder kumulativ ausgestaltet ist als
- Lautsprecherdurchsage an die Passagiere im Verkehrsmittel (30),
- Signal an den Führer des Verkehrsmittels (30),
- eine Alarmmeldung an eine übergeordnete Leitstelle eines Verkehrsunternehmens,
- per Radiokommunikation versendete Meldung an ein mobiles Kontrollgerät, das von Kontrollpersonal zur Prüfung gültiger Fahrscheine mit sich geführt wird.

9. Verfahren nach Anspruch 8,
**dadurch gekennzeichnet, dass**
die per Radiokommunikation versendete Mitteilung an das Kontrollgerät von im Verkehrsmittel (30) angeordneten Sende-/Empfangseinheit (20) ausgesendet wird.

10. System zur Registrierung einer definierten Anwesenheit von e-Tickets (10) in einem Verkehrsmittel (30), wobei
- die e-Tickets (10) beim Eintritt in das Verkehrsmittel (30) von einem Aufwecksender (22) aus einem Schlafzustand durch Übermittlung einer Informationseinheit geweckt werden und
- anschliessend eine bidirektionale Radiokommunikation zwischen e-Ticket (10) und einer im Verkehrsmittel (30) angeordneten Sende-/Empfangseinheit (20) zur Registrierung der Anwesenheit des e-Tickets (10) mittels Datentelegramme etabliert wird,
**dadurch gekennzeichnet, dass**
A die Informationseinheit einen Aufweckcode enthält;
B der Aufweckcode und die seit dem Aufwecken verstrichene
Zeit als Zeitwert vom e-Ticket (10) in einem Datentelegramm an die Sende-/Empfangseinheit (20) übermittelt wird;
C in der Sende-/Empfangseinheit (20) ein Vergleich
durchgeführt wird bezüglich
vom e-Ticket (10) übermittelter Zeitwert mit dem verkehrsmittelseitig bestimmten Zeitwert zwischen der Aussendung des betreffenden Aufweckcodes und dem Empfang des Datentelegramms durch die Sende-/Empfangseinheit (20),
D bei Feststellung einer Ungleichheit auf eine Manipulation der Registrierung einer definierten Anwesenheit von e-Tickets (10) in einem Verkehrsmittel (30) geschlossen wird.

11. System nach Anspruch 10,
**dadurch gekennzeichnet, dass**
das e-Ticket (10) einen einen Timer-Funktionsblock enthaltenden Microcontroller aufweist, mit dem der Zeitwert bestimmt wird.

12. System nach Anspruch 11,
**dadurch gekennzeichnet, dass**
das e-Ticket (10) einen Microcontroller und eine Zusatzschaltung mit einem Quarzoszillator aufweist, mit dem der Zeitwert bestimmt wird.

13. System nach Anspruch einem der Ansprüche 10 bis 12, **dadurch gekennzeichnet, dass**
bei der Feststellung einer Ungleichheit eine Meldung abgesetzt wird.

14. System nach Anspruch 13,
**dadurch gekennzeichnet, dass**
die Meldung alternativ oder kumulativ ausgestaltet ist als
- Lautsprecherdurchsage an die Passagiere im Verkehrsmittel (30),
- Signal an den Führer des Verkehrsmittels (30),
- an eine übergeordnete Leitstelle eines Verkehrsunternehmens,
- per Radiokommunikation versendete Meldung an ein mobiles Kontrollgerät, das vom Kontrollpersonal zur Prüfung gültiger Fahrscheine mit sich geführt wird.

15. System nach Anspruch einem der Ansprüche 10 bis 12, **dadurch gekennzeichnet, dass**
die Meldung an das Kontrollgerät von der Sende-/Empfangseinheit (20) abgesetzt wird.
